# EUROPÄISCHE PATENTSCHRIFT

(11) **EP 0 403 767 B1**
(45) Veröffentlichungstag und Bekanntmachung des Hinweises auf die Patenterteilung: **19.01.1994**
(21) Anmeldenummer: 90108027.5
(22) Anmeldetag: 27.04.1990
(51) Int. Cl.: F02F 3/22

(54) **Tauchkolben für Verbrennungsmotoren mit einem kühlöldurchfluteten Kolbenkopf**
Internal combustion engine piston with a cooling oil stream through the piston head
Piston pour moteurs à combustion interne avec un courant d'huile de refroidissement dans la tête de piston

(30) Priorität: 19.06.1989 DE 3919872
(43) Veröffentlichungstag der Anmeldung: 27.12.1990
(73) Patentinhaber: Mahle GmbH, 70376 Stuttgart (DE)
(72) Erfinder: Barth, Alois, D-7000 Stuttgart 50 (DE); Wiemann, Lothar, D-7056 Weinstadt (DE)

(56) Entgegenhaltungen:
- DE-A- 3 830 033
- FR-A- 2 582 351
- US-A- 2 407 429

## Beschreibung

Die Erfindung betrifft einen Tauchkolben für Verbrennungsmotoren mit einem kühlöldurchfluteten Kolbenkopf nach dem Oberbegriff des Patentanspruchs 1. Ein solcher Kolben ist aus DE 38 30 033 A1 bekannt.

Für eine gute Kühlwirkung ist es bei derartig gekühlten Kolben wichtig, daß die etwa parallel zur Kolbenlängsachse verlaufenden Sacklochbohrungen während der oszillierenden Bewegung des Kolbens möglichst vollständig gefüllt und entleert werden. Zu diesem Zweck ist es bekannt, den Kühlölstrom so einzustellen, daß der von dem äußeren Kühlringkanal und den darin einmündenden Sacklochbohrungen gebildete Ölaufnahmeraum niemals vollständig mit Öl ausgefüllt ist. Die Menge des Kühlölstromes und die konstruktive Ausgestaltung der Kühlölführungsmittel sind vielmehr so aufeinander abgestimmt, daß das Kühlöl bei der Hubbewegung des Kolbens in diesem Raum frei shakern kann.

Hiervon ausgehend liegt der Erfindung die Aufgabe zugrunde, bei einem Kolben mit den gattungsgemäß ausgestalteten Kühlölführungsmitteln die von dem in den Sacklochbohrungen shakernden Kühlöl auf den Kolbenkopf ausgehende Kühlwirkung zu verbessern.

Gelöst wird diese Aufgabe durch das Vorsehen mindestens eines zusätzlichen Überströmkanals nach dem kennzeichnenden Merkmal des Anspruchs 1.

Zweckmäßige Ausgestaltungen sind Gegenstand der Unteransprüche 2 und 3.

Der Zweck des mindestens einen vorgeschlagenen Überströmkanals besteht darin, bei in Richtung des geschlossenen Endes der Sacklochbohrungen in diese eindringendem Kühlöl den sich in diesem Betriebszustand im unteren Bereich des jeweils von außen mit Öl beaufschlagten das Kühlöl in die Sacklochbohrungen weiterleitenden Kühlraumes einstellenden Unterdruck durch einen durch die Überströmkanäle fließenden Lüftungsstrom abzubauen. Eine weitere Wirkung der Überströmkanäle besteht darin, daß bei einer durch die Kolbenbewegung bedingten Strömung des Kühlöles in den Bodenbereich desjenigen Kühlraumes, in den das Kühlöl von außen zuerst eingeleitet wird, Öl durch die Überströmkanäle abfließen kann, wodurch zusätzlicher kühlölfreier Raum in den Kühlölführungsmitteln erzeugt werden kann. Wichtig ist dabei allerdings, daß durch die Überströmkanäle kein zu großer Ölstrom abfließen kann, da dieses Kühlöl praktisch in einem im Prinzip unerwünschten Kurzschluß abfließt. Der Strömungsquerschnitt sämtlicher Überströmkanalöffnungen muß daher wesentlich geringer als der aufsummierte Strömungsquerschnitt der die Sacklochbohrungen mit dem zentralen Kühlraum verbindenden Querbohrungen sein.

Münden die Überströmkanäle radial oberhalb des Bodens desjenigen Kühlraumes, in den das Kühlöl von außen eingeleitet wird, ein, so ist die Gefahr eines zu großen Kurzschlußölstromes bereits von vornherein erheblich gemindert.

Ein Ausführungsbeispiel der Erfindung ist in der Zeichnung dargestellt, die einen Längsschnitt durch einen Kolben zeigt.

Der Kolben besteht aus einem Kolbenunterteil 1, das mit einem Kolbenboden über nicht dargestellte in Kolbenlängsrichtung verlaufende Dehnschrauben verbunden ist.

Im Bereich der Kolbenringnuten 3 befindet sich zwischen dem Unterteil 1 und Kolbenboden 2 ein von beiden Teilen begrenzter Kühlringkanal 4, in den von der Ölversorgung des Motors aus Kühlöl eingepumpt wird, das von dort in einen zentralen Kühlraum 5 zwischen Kolbenboden 2 und Unterteil 1 geleitet wird. Von dem zentralen Kühlraum 5 aus fließt das Kühlöl über eine zentrale Öffnung zur Ölversorgungsquelle zurück.

Die Überleitung des Kühlöles aus dem Kühlringkanal 4 in den zentralen Kühlraum 5 erfolgt über aus dem Kolbenboden 2 etwa in Kolbenlängsrichtung in den Kühlringkanal 4 einmündende über den Kolbenumfang verteilte Sacklochbohrungen 6, die wiederum über radiale Querbohrungen 7 mit dem zentralen Kühlraum 5 verbunden sind. Diese Querbohrungen 7 münden etwa im Bereich der geschlossenen Enden der Sacklochbohrungen 6 in diese ein.

Von dem unteren Bereich des Kühlringkanals 4 führen Überströmkanäle 8 in den unteren Bereich des zentralen Kühlraumes 5. Die Überströmkanäle können auch durch radiale Ausnehmungen in den axial aufeinanderliegenden Flächen des Kolbenbodens 2 und des Unterteils 1 zwischen Kühlringkanal 4 und zentralem Kühlraum 5 gebildet sein.

Die konstruktive Auslegung der Kühlölführungsmittel 4, 6, 7 und 5 einschließlich der Kühlölzuführ- und Abführleitungen ist zusammen mit dem eingestellten Kühlölmengenstrom derart aufeinander abgestimmt, daß im Motorbetrieb das Öl innerhalb des Kühlringkanales 4 und der in diesen mündenden Sacklochbohrungen 6 frei shakern kann.

Zur Verbesserung dieser für eine intensive Kühlung des Kolbenbodenteiles 2 wichtigen Shakerwirkung dienen die Überströmkanäle 8. Diese sorgen für einen Druckausgleich zwischen dem Kühlringkanal 4 und dem zentralen Kühlraum 5. Beim Bewegen des Kühlöles aus dem Kühlringkanal 4 in die Sacklochbohrungen 6 hinein bewirkt dieser Druckausgleich ein Einfließen von Luft in den äußeren Ringkanal 4. Dadurch wird die Möglichkeit geschaffen, daß derjenige Teil des Öles in den Sacklochbohrungen 6, der nicht durch die Querbohrungen 7 zum zentralen Kühlraum 5 übergetreten ist, zurück in den äußeren Kühlringkanal 4 geschleudert werden kann. Hierdurch wird eine optimale Shakerwirkung erzielt.

Wird aufgrund der Massen- und Beschleunigungskräfte während der Kolbenhubbewegungen Kühlöl auf den Grund des Kühlringkanales gepreßt, so kann in diesem Betriebszustand Öl durch die Überströmkanäle 8 nach radial innen abfließen und dadurch für zusätzlichen ölfreien Raum innerhalb des Kühlringkanals 4 sowie der in diesen mündenden Sacklochbohrungen 6 schaffen.

Der durch die Überströmkanäle 8 geschaffene Strömungsquerschnitt ist wesentlich kleiner als derjenige, der durch die Summe der Strömungsquerschnitte der Querbohrungen 7 gebildet ist. Als günstig hat sich herausgestellt, den von den über den Umfang verteilten Überströmkanälen 8 aufsummiert gebildeten Strömungsquerschnitt um mehr als das zehnfache kleiner auszubilden als den entsprechenden Strömungsquerschnitt der Querbohrungen 7. In einem konkreten Ausführungsbeispiel wurden ausgezeichnete Kühlergebnisse bei einem Querschnittsverhältsnis der genannten Bohrungen von 15 : 1 erzielt.

## Patentansprüche

1. Tauchkolben für Verbrennungsmotoren mit einem kühlöldurchfluteten Kolbenkopf, bei dem die Kühlölführungsmittel bestehen aus einem radial außen gelegenen geschlossenen Kühlringkanal (4), in den vom Kolbenboden aus im wesentlichen parallel zur Kolbenlängsachse ausgerichtete Sacklochbohrungen (6) einmünden und einem zentralen Kühlraum (5), der in einem oberen zum Kolbenboden hin gerichteten Kühlraumbereich über radiale Querbohrungen (7) mit zumindest einzelnen der Sacklochbohrungen (6) jeweils in einem von dem offenen Ende der jeweiligen Sacklochbohrung (6) entfernt liegenden Bereich verbunden ist, wobei das Kühlöl den Kühlölführungsmitteln radial innen über den zentralen Kühlraum (5) oder radial außen über den äußeren Kühlringkanal (4) durch eine insbesondere geschlossene Zuführleitung zugeführt wird und die Kühlölführungsmittel zur Ermöglichung einer Ölshakerbewegung in keinem Betriebszustand des Kolbens voll ausfüllt,
dadurch **gekennzeichnet,**
daß in einem von dem Kolbenboden gegenüber dem oberen Kühlraumbereich entfernt liegenden unteren Kühlraumbereich von dem jeweiligen Kühlraum (Kühlringkanal (4) oder zentraler Kühlraum (5)), in den das Kühlöl zuerst eingeleitet wird, mindestens ein Überströmkanal (8) in einen mit dem Kurbelraum des Motors gasförmig in Verbindung stehenden Raum führt, dessen bzw. deren aufsummierter Strömungsquerschnitt erheblich kleiner als derjenige der Gesamtheit der radialen Querbohrungen (7) zwischen den Sacklochbohrungen (6) und dem zentralen Kühlraum (5) ist.

2. Tauchkolben nach Anspruch 1,
dadurch **gekennzeichnet,**
daß der mindestens eine Überströmkanal in dem betreffenden Kühlraum (Kühlringkanal (4) oder Kühlraum (5)) jeweils im wesentlichen radial und in Abstand zum jeweiligen Kühlraumboden einmündet.

3. Tauchkolben nach Anspruch 2,
dadurch **gekennzeichnet,**
daß die Überströmkanäle (8) den äußeren Kühlringraum (4) mit dem zentralen Kühlraum (5) verbinden, wobei die Überströmkanäle axial unterhalb der Querbohrungen (7) in den zentralen Kühlraum einmünden.

## Claims

1. Trunk piston for internal combustion engines with a piston head which is permeated by cooling oil, in which the cooling oil guide means consist of a closed cooling ring channel (4) which is located radially externally and into which blind bores (6) orientated substantially parallel to the longitudinal axis of the piston merge from the piston base, and a central cooling chamber (5) which is connected, in an upper cooling chamber region directed toward the piston base via radial transverse bores (7), to at least individual blind bores (6) in each case in a region located remotely from the open end of the respective blind bore (6), wherein the cooling oil is supplied to the cooling oil guide means radially internally via the central cooling chamber (5) or radially externally via the external cooling ring channel (4) through a supply line which is, in particular, closed and does not completely fill the cooling oil guide means to allow an oil shaker movement in any operating state of the piston, characterised in that, in a lower cooling chamber region located remotely from the piston base relative to the upper cooling chamber region, from the respective cooling chamber (cooling ring channel (4) or central cooling chamber (5)), into which the cooling oil is firstly introduced, at least one overflow channel (8) leads into a chamber,which is gaseously connected to the crank chamber of the engine, the added cross section of flow of the overflow channel (8) being considerably smaller than that of all the radial transverse bores (7) between the blind bores (6) and the central cooling chamber (5).

2. Trunk piston according to claim 1, characterised in that the overflow channel of which there is at least one merges in the respective cooling chamber (cooling ring channel (4) or cooling chamber (5)) substantially radially in each case and at a distance from the respective cooling chamber base.

3. Trunk piston according to claim 2, characterised in that the overflow channels (8) connect the external cooling ring chamber (4) to the central cooling chamber (5), the overflow channels merging axially below the transverse bores (7) into the central cooling chamber.

## Revendications

1. Piston pour moteurs à combustion interne avec un courant d'huile de refroidissement dans la tête de piston, sur lequel les moyens de guidage d'huile de refroidissement se composent d'un conduit annulaire de refroidissement (4), fermé dans le sens radial externe, dans lequel débouchent, à partir de la tête de piston, des trous borgnes (6) essentiellement parallèles à l'axe longitudinal de ce dernier, et d'un espace de refroidissement central (5), relié par l'intermédiaire d'alésages transversaux radiaux (7), dans une zone supérieure de l'espace de refroidissement dirigée en direction de la tête de piston, à certains des trous borgnes (6) du moins, dans une zone distante de l'extrémité ouverte du trou borgne (6) respectif, l'huile de refroidissement étant envoyée dans les moyens de guidage d'huile, par un conduit d'arrivée fermé notamment, par l'intermédiaire de l'espace de refroidissement central (5), dans le sens radial interne, ou par l'intermédiaire du conduit annulaire de refroidissement (4) externe, dans le sens radial externe, et ne remplissant totalement les moyens de guidage d'huile de refroidissement dans aucun état de fonctionnement du piston, en vue de permettre un mouvement de secousses de l'huile, caractérisé en ce que, dans une zone inférieure de l'espace de refroidissement respectif (conduit annulaire de refroidissement (4) ou espace de refroidissement central (5)), dans lequel l'huile de refroidissement est d'abord envoyée, distante de la tête de piston par rapport à la zone supérieure de l'espace de refroidissement, un conduit de décharge (8) au moins débouche dans un espace en liaison gazeuse avec le carter-moteur, la section d'écoulement de ce conduit et/ou la section d'écoulement totalisée de ces conduits étant essentiellement inférieure à celle de la totalité des alésages transversaux radiaux (7), prévus entre les trous borgnes (6) et l'espace de refroidissement central (5).

2. Piston suivant la revendication 1, caractérisé en ce que le conduit de décharge, au moins, débouche dans l'espace de refroidissement concerné (conduit annulaire de refroidissement (4) ou espace de refroidissement (5)) essentiellement dans le sens radial et à distance du fond de l'espace de refroidissement respectif.

3. Piston suivant la revendication 2, caractérisé en ce que les conduits de décharge (8) relient l'espace annulaire de refroidissement externe (4) à l'espace de refroidissement central (5), les conduits de décharge débouchant dans l'espace de refroidissement central au-dessous des alésages transversaux (7), dans le sens axial.
